# EUROPÄISCHE PATENTSCHRIFT

(11) **EP 0 989 950 B1**
(45) Veröffentlichungstag und Bekanntmachung des Hinweises auf die Patenterteilung: **16.03.2005**
(21) Anmeldenummer: 98936175.3
(22) Anmeldetag: 16.06.1998
(51) Int. Cl.: B65H 54/28

(54) **VERFAHREN UND EINRICHTUNG ZUM AUFWICKELN VON STRANGFÖRMIGEM WICKELGUT AUF EINE SPULE**
METHOD AND DEVICE FOR WINDING STRAND-SHAPED WINDING MATERIAL ONTO A COIL
PROCEDE ET DISPOSITIF POUR L'ENROULEMENT SUR UNE BOBINE D'UNE MATIERE A ENROULER EN FORME DE FIL

(30) Priorität: 20.06.1997 DE 19726285
(43) Veröffentlichungstag der Anmeldung: 05.04.2000
(73) Patentinhaber: CCS Technology, Inc., Wilmington, DE 19803 (US)
(72) Erfinder: GRANDAUER, Michael, D-86916 Kaufering (DE); SPRIEGEL, Dieter, D-81379 München (DE); SCHNEIDER, Reiner, D-96237 Ebersdorf (DE); DOEMENS, Günter, D-83607 Holzkirchen (DE)
(74) Vertreter: Epping, Hermann, Fischer
(86) Internationale Anmeldenummer: PCT/DE1998/001630
(87) Internationale Veröffentlichungsnummer: WO 1998/058865

(56) Entgegenhaltungen:
- EP-A- 0 043 366
- EP-A- 0 362 800
- WO-A-94/13568
- PATENT ABSTRACTS OF JAPAN vol. 016, no. 173 (M-1240), 24. April 1992 & JP 04 016464 A (FUJIKURA LTD), 21. Januar 1992
- PATENT ABSTRACTS OF JAPAN vol. 013, no. 506 (M-892), 14. November 1989 & JP 01 203174 A (FURUKAWA ELECTRIC CO LTD:THE), 15. August 1989

## Beschreibung

Die Erfindung betrifft ein Verfahren und eine Einrichtung zum Aufwickeln von strangförmigem Wickelgut auf eine Spule, wobei das Wickelgut fortlaufend zugeführt wird, und wobei durch mindestens eine Videokamera die Lage des Wickelgutes beobachtet und aufgezeichnet wird und die so erhaltenen Daten über die Bewicklung einer Recheneinheit zuleitet werden, die eine entsprechende Nachstellung der Zuführung des Wickelgutes veranlaßt.

Ein Verfahren dieser Art ist aus der EP-B1 0 043 366 bekannt. Eine als erste Meßeinrichtung zur Überwachung eingesetzte, etwa tangential oder radial auf die Wickellage gerichtete Videokamera erfaßt die ggf. von einem Scheinwerfer beleuchtete Wickellage. Mittels der Videokamera wird dabei die Lage der Windungsflanke der zuletzt gewickelten Windung bestimmt und zwar an einer um einen bestimmten Spulendrehwinkel vor der Auflaufstelle des Wickelgutes entfernt liegenden Punkt. Weiterhin ist eine zweite Meßeinrichtung zur Erfassung der jeweiligen Changierposition der Spule und ein Fühler für den Wickelstrang vorgesehen. Aus den Meßdaten beider Meßeinrichtungen werden diejenigen Relativpositionen berechnet, welche die Spule und die Führungseinrichtung für den Strang nach dem Drehen der Spule um den vorerwähnten Spulendrehwinkel zur Aufrechterhaltung des Auflaufwinkels erreicht haben müssen. Eine Steuereinrichtung dient der Aufrechterhaltung eines konstanten Auflaufwinkels zur Verlegung der Windungen innerhalb jeder Wickellage.

In WO 94/13568 ist ein Steuerungssystem sowie ein Verfahren zur Steuerung einer Maschine für das Aufwickeln eines elektrischen Kabels und dergleichen auf eine Spule beschrieben. Eine Lichtquelle projiziert ein Lichtband auf einen Kabelabschnitt zwischen der Spule und einer Führungseinrichtung zur Führung des Kabels. Im Schnittpunkt des Lichtbandes und des Kabels wird ein charakteristischer Punkt bestimmt, der sich in der Nähe eines Auflaufpunktes des Kabels befindet. Es werden Antriebsmittel der Maschine abhängig von der Geschwindigkeit der Bewegung des charakteristischen Punktes relativ zu einer Achse geregelt.

In JP-A-4016464 ist eine Anordnung zum Aufwickeln eines Kabels auf eine Spule beschrieben, bei der von einer in Richtung der Spulenachse oszillierenden Projektionsvorrichtung ein Lichtpunkt auf einer Windung des Kabels erzeugt wird, der von einer Kamera aufgenommen wird. Die Projektionsvorrichtung und die Kamera können zu einer seitlichen Flanschfläche der Spule geneigt werden.

Der Erfindung liegt die Aufgabe zugrunde, in einfacher Weise eine möglichst schnelle und effiziente Korrektur von Abweichungen zu gewährleisten. Diese Aufgabe wird bei einem Verfahren der eingangs genannten Art dadurch gelöst, daß bezogen auf die Spulenachse in radialer Richtung gesehen jeweils für mindestens zwei Windungen der neuen Wickellage die Lage der Scheitelpunkte dieser Windungen bestimmt wird, und daß bei einer Abweichung dieser Scheitelpunkte von einem Sollwert eine die Abweichung verringernde Nachstellung bei der Zuführung des Wickelgutes durchgeführt wird.

Ein etwa auftretender Fehler beim Wickelvorgang kann so einfach und zuverlässig festgestellt werden, weil der Scheitelpunkt eine wesentlich exaktere und aussagekräftigere Information liefert als die beim Stand der Technik herangezogene Windungsflanke.

Eine besonders vorteilhafte Weiterbildung der Erfindung besteht darin, daß auf Grund einer beim Aufsteigen der letzten Windung sich ergebenden Abweichung der Größe des Scheitelwertes der letzten Windung von der Größe des Scheitelwertes einer vorangegangenen Windung eine Nachstellung der Zuführung im Sinne einer Vergrößerung des seitlichen Abstandes von der vorletzten Windung durchgeführt wird.

Eine weitere besonders vorteilhafte Weiterbildung der Erfindung ist dadurch gekennzeichnet, daß in paralleler Richtung zur Spulenachse gesehen im Bereich des Auftreffpunktes des Wickelgutes jeweils für mindestens zwei Windungen der neuen Wickellage der Abstand der Scheitelpunkte dieser Windungen bestimmt wird und daß auf Grund einer beim Auftreten eines Spaltes zwischen der vorletzten und der letzten Windung sich ergebenden Vergrößerung des Abstandes zwischen den benachbarten Scheitelwerten eine Nachstellung der Zuführung im Sinne einer Verkleinerung des seitlichen Abstandes der letzten Windung gegenüber der vorletzten Windung durchgeführt wird.

Die Erfindung betrifft weiterhin eine Einrichtung zum Aufwikkeln von strangförmigem Wickelgut auf eine Spule gemäß Patentanspruch 16.

Die Erfindung ergibt die Möglichkeit, daß durch entsprechende Beleuchtung, insbesondere in Form eines Lichtbandes, gleichzeitig die Windungen und - bei Annäherung der Windungen an den Flansch - der Trommelflansch, erfaßt werden können und somit auch der momentane Abstand der aktuellen Windung vom Flansch tatsächlich bestimmbar wird.

Weiterbildungen der Erfindung sind in Unteransprüchen wiedergegeben.

Die Erfindung und ihre Weiterbildungen werden nachfolgend anhand von Zeichnungen näher erläutert. Es zeigen:
- Figur 1: in schematischer Darstellung eine Einrichtung zur Durchführung des erfindungsgemäßen Verfahrens,
- Figur 2: einen Teil der Einrichtung nach Figur 1 in perspektivischer Darstellung
- Figur 3: die Helligkeitsverteilung welche mit einer Einrichtung nach Figuren 1 und 2 für eine bestimmte Kabelverteilung erhalten wird,
- Figur 4: die Darstellung von Störungen oder Unregelmäßigkeiten innerhalb der Kabellagen,
- Figur 5: ein aufgenommenes Kamerabild - Auswertefenster mit einer bestimmten Verteilung der Kabellagen,
- Figur 6: den zu Figur 5 gehörenden Intensitätsverlauf,
- Figur 7: den daraus erhaltenen, gefilterten Konturverlauf,
- Figur 8: den Konturverlauf nach Figur 7 mit einem Auswertefenster,
- Figur 9: ein aus Figur 8 erhaltenes Höhen-Histogramm,
- Figur 10: den Verlauf maximaler Pixelwerte in Abhängigkeit von der Lage der Windungen,
- Figur 11: den Konturverlauf für verschiedene Windungen,
- Figur 12: ein Höhen-Histogramm für unterschiedliche Windungslagen nach Figur 11,
- Figur 13: die für die verschiedenen Windungslagen gefundenen Höhenniveaus,
- Figur 14: einen Konturverlauf bei Annäherung an den Flansch,
- Figur 15: einen transformierten Konturverlauf abgeleitet aus Figur 14,
- Figur 16: ein Positionshistogramm welches aus Figur 15 erhalten wird,
- Figur 17: einen Konturverlauf bei weiterer Annäherung an den Flansch,
- Figur 18: ein Positionshistogramm welches aus Figur 17 abgeleitet wird und
- Figur 19: in schematischer Darstellung die Elemente einer Einrichtung zur Durchführung des erfindungsgemäßen Verfahrens,
- Figur 20: in Draufsicht das Auflaufen eines Kabels auf die Kabeltrommel mit einer Führungseinrichtung und
- Figur 21: in perspektivischer Darstellung die Anordnung der Kamera, der Beleuchtungseinrichtung und der Führungseinrichtung bei der Kabelzuführung von der Seite her gesehen.

In Figur 1 ist quer zu einer Wickelachse AX eine Spule oder Trommel SP im Schnitt dargestellt, deren Innenzylinder mit IZ bezeichnet ist. Auf diese Spule SP wird in einer oder bevorzugt mehreren Lagen ein Wickelgut WM aufgewickelt, wobei es wünschenswert ist, daß dieses Wickelgut möglichst dicht und gleichmäßig aufgebracht wird, d.h. daß weder zwischen benachbarten Lagen Spalten entstehen, noch daß etwa das Wickelgut aufsteigt, d.h. auf eine noch nicht vollendete Lage aufgewickelt wird. Das Wickelgut kann eine Faden-, Strang-, Rohr- oder sonstige, Konfiguration aufweisen und hat bevorzugt einen kreisförmigem Querschnitt. Nachfolgend ist davon ausgegangen, daß als Wickelgut WM ein (elektrisches oder optisches) Kabel aufgebracht wird. Weiterhin ist hier angenommen, daß auf der Trommel TR bereits eine vollständige Wickellage (1. Wickellage) WL1 aufgebracht ist, während zur Zeit die zweite Lage WL2 fortlaufend mit dem Kabel WM als Wickelgut bewickelt wird. Das Kabel WM trifft in einem Punkt AP auf die darunterliegende erste Wickellage WL1 auf, welcher etwa der Tangente an die untere Lage WL1 des Kabels WM entspricht. In diesem Punkt (Auftreffpunkt) tritt also das über eine Führungseinrichtung FE zugeführte Wickelgut zum ersten Mal in Kontakt mit der bereits vorhandenen, darunterliegenden Wicklung WL1 oder bei einer ersten Lage mit dem Innenzylinder IZ.

Die vielfach aus Holz bestehende Spule (z.B. Kabeltrommel) SP weist im allgemeinen zwei seitliche Flansche auf, von denen im vorliegenden Beispiel nur der hintere, nämlich FL1 sichtbar ist. Oberhalb des Auftreffpunktes AP ist eine Lichtquelle LS vorgesehen, welche ein, vorteilhaft divergentes, Lichtband LB auf das Kabel WM richtet. Das Lichtband LB sollte breiter gewählt sein als der Durchmesser bzw. die Breite des Wickelgutes WM und zwar mindestens das zweifache der Breite des Wickelgutes betragen, vorteilhaft aber mindestens das vierfache dieser Breite ausmachen. Als Lichtquelle LS wird bevorzugt ein Laser verwendet, weil auf diese Weise das Licht sehr scharf und exakt gebündelt werden kann.

Es ist, insbesondere bei relativ schmalen Spulen, auch möglich, die Beleuchtung im Bereich des Auftreffpunktes AP so vorzunehmen, daß sowohl der linke als auch der rechte Flansch immer beleuchtet sind und natürlich auch alle dazwischen liegenden Wicklungen mit erfaßt werden. Das heißt, daß dann die Breite des Lichtbandes etwas größer gewählt wird als die Spulenbreite. In diesem Fall ist es nicht notwendig, das Lichtband LB fortlaufend längs der Achse AX mit dem Auftreffpunkt AP des Wickelgutes WM zu verschieben. Es genügt dann eine feststehende Anordnung der Lichtquelle LS, welche mit ihrem breiten Strahl stets die gesamte Breite, einschließlich der Flansche der Spule SP beleuchtet. Wenn eine feststehende Lichtquelle LS verwendet wird, dann wird man diese zweckmäßig etwa in der Mitte der Spule SP positionieren, d.h. daß der Abstand zum linken und zum rechten Flansch der Spule wird ungefähr gleich groß gewählt.

Wenn die Beleuchtung nur einen Teil der Windungen im Bereich des Auftreffpunktes AP umfaßt, dann ist eine fortlaufende Nachführung der Lichtquelle LS vorzunehmen, zweckmäßigerweise dadurch, daß diese Lichtquelle LS mechanisch mit der Führungseinrichtung FE gekoppelt wird, wie dies z.B. durch die strichpunktiert gezeichnete Stange HS angedeutete ist.

Auf diese Weise wird ohne großen Aufwand eine automatische Nachführung und die sichere Ausrichtung der Lichtquelle LS auf den Bereich des Auftreffpunktes AP gewährleistet. Dieser Bewegungsvorgang erfolgt im wesentlichen parallel zu der senkrecht zur Zeichenebene verlaufenden Trommelachse AX, so daß der Abstand zwischen der Lichtquelle LS und dem Auftreffpunkt AP im wesentlichen konstant gehalten wird.

Darüber hinaus kann im Falle der Beleuchtung eines Teilbereichs um den Auftreffpunkt AP auch, wie es in der Praxis üblicherweise realisiert ist, die Führungseinrichtung FE, die mit ihr gekoppelt Lichtquelle LS und die Videokamera, feststehend ausgeführt sein, wenn die Traversierbewegung der Trommel durch die Aufwickeleinrichtung selbst erzeugt wird. Es werden dann lediglich die beschriebenen Störungen im Wickelverlauf durch entsprechende schnelle Korrekturbewegungen der Führungseinrichtung beseitigt.

Wenn mehrere Wickellagen aufgebracht werden, dann verringert sich der Abstand zwischen dem Auftreffpunkt AP der Lichtquelle LS etwas. Bei ausreichend großer Entfernung der Lichtquelle LS vom Auftreffpunkt AP, vorzugsweise mindestens zwischen 1m und 2m, ist dies jedoch im allgemeinen ohne Belang. Bei zunehmendem Durchmesser des Kabelwickels, d.h. durch die steigende Lagenanzahl während des Aufwickelns, kann ggf. zusätzlich die Lichtquelle LS fortlaufend oder in Stufen entgegengesetzt der Strahlrichtung des Lichtbündels LB entsprechend der Zunahme der Wickellagen so nach außen verschoben werden, daß die Breite des Lichtflecks bzw. Lichtbandes und dessen Position im Kameragesichtsfeld im wesentlichen konstant gehalten werden. Die Lichtquelle LS sollte auf jeden Fall außerhalb des äußersten Randes der jeweiligen Flansche (z.B. FL1) angeordnet sein, um auch eine Flanscherfassung mit zu ermöglichen.

Es ist auch möglich, mehr als eine Lichtquelle vorzusehen, beispielsweise zwei derartige Lichtquellen, von denen die eine etwa die Hälfte der Wicklung (= halbe Spulenbreite) beleuchtet und dazu den einen Flansch, während die andere Lichtquelle die andere Hälfte der Wickellage und den gegenüberliegenden Flansch erfaßt. Die beiden Lichtquellen können auch so ausgeführt sein, daß ihre Lichtbänder von gleicher Länge sind und deckungsgleich auf einen Bereich um den Auftreffpunkt AP des Kabels projiziert werden. Besonders vorteilhaft kommt diese Anordnung bei der Verwendung einer feststehenden Führungseinrichtung zum Einsatz. Bei der Umschaltung der Videokameras, abhängig von der Richtung der traversierenden Trommel, bleibt der Auftreffpunkt AP des Kabels an derselben Bildposition.

Zur sicheren Flanscherkennung ist darauf hinzuweisen, daß die Flanschflächen, insbesondere von Holztrommeln, häufig nicht planparallel zur Drehachse verlaufen. Deshalb werden im vorliegenden Fall zweckmäßig jeweils paarweise Lichtquelle und Videokamera bevorzugt in einem Winkel von 5° abweichend von der Orthogonalen zur Flanschfläche geneigt. Dadurch kann eine eventuelle Abschottung des Lichtbandes am Flansch verhindert werden. Bei Sichtweise auf die Trommel wird mit der rechten Lichtquelle die linke Flanschseite bzw. mit der linken Lichtquelle die rechte Flanschseite beleuchtet. Auch drei und mehr Lichtquellen sind denkbar, insbesondere dann, wenn es sich um sehr breite Spulen handelt. Diese mehreren Lichtquellen sind zweckmäßig fest positioniert.

Im Auflaufpunkt AP ist ein räumliches Koordinatensystem dargestellt, wobei die z-Richtung der Tangente an die darunterliegende Lage WL1 entspricht, also in Umfangsrichtung verläuft. Die y-Richtung zeigt bezogen auf die Drehachse AX in radialer Richtung nach außen, während die x-Richtung sich parallel zur Drehachse AX erstreckt. Die Breite des Lichtbandes LB in z-Richtung sollte möglichst klein gehalten werden, um eine optimale optische Abbildung sicherzustellen. Bevorzugt werden Lichtband-Breiten in z-Richtung, d.h. beim Auftreffen des Lichtbandes LB auf die obere Kontur des Wickelgutes WM im Bereich zwischen 0,5 mm und 5 mm, insbesondere zwischen 1 mm und 3 mm vorgesehen.

Da das Lichtband in z-Richtung möglichst schmal sein sollte, ist der Winkel α zwischen der Strahlachse des Lichtbandes LB und der Radialrichtung y bevorzugt nicht so groß zu wählen. Auch aus anderen Gründen sind Winkelwerte α zwischen 10 und 60° zweckmäßig und Werte zwischen 30 und 40°, insbesondere um 35°, besonders vorteilhaft.

In der Praxis ist es zweckmäßig, die Strahlrichtung der Lichtquelle LS so auszurichten, daß diese im wesentlichen etwa in radialer Richtung verläuft, d. h. auf die Achse AX der Trommel gerichtet ist. Dadurch liegt bei zunehmendem Wickeldurchmesser, d. h. zunehmender Zahl von aufgebrachten Windungen der Auftreffpunkt im wesentlichen auf einer durchgehenden Linie. Dadurch ist weiterhin erreicht, daß im wesentlichen stets der Auftreffpunkt AP beleuchtet und beobachtet wird. Dieser Auftreffpunkt AP liegt im allgemeinen etwas weiter links als in der Darstellung nach Figur 1, weil das zugeführte Wickelgut WM nicht tangential oder waagrecht zuläuft, sondern im wesentlichen eher schräg von unten zugeführt wird.

Durch das sich in x-Richtung erstreckende, in z-Richtung sehr schmale Lichtband werden auf der Oberfläche des Wickelgutes WM leuchtende bogenförmige Lichtflecke erzeugt, welche mit einer Fernsehkamera VC abgetastet werden können. Die durch eine Linse LE angedeutete Optik dieser Fernsehkamera VC ist so ausgerichtet, daß sie die vorstehend erwähnten bogenförmig hellen Linien, welches das Lichtband LB auf der Oberfläche des Wickelgutes WM ergibt, erfassen kann. Für die räumliche Anordnung der Fernsehkamera VC gelten ähnliche Überlegungen, wie sie vorstehend für die Lichtquelle LS angedeutet worden sind, d.h. die Videokamera kann feststehend angeordnet sein und muß in diesem Fall die ganze die Breite des Wickelgutes von einem Flansch zum anderen erfassen können. Es ist auch möglich, mehrere Videokameras feststehend nebeneinander anzuordnen, von denen jede nur einen entsprechenden Teilbereich innerhalb einer Wickellage erfaßt. Schließlich ist es auch möglich, eine nur einen Teilbereich erfassende Fernsehkamera vorzuschauen, die mechanisch ebenso verschoben wird, wie die Führungseinrichtung FE. Dies ist durch den von der Lichtquelle LS ausgehenden festen Haltearm HV angedeutet, welcher die fortlaufende mechanische Verschiebung der Fernsehkamera VC in der gleichen Weise vornimmt, wie der vorher erwähnte Halterarm HS für die Lichtquelle LS. Des weiteren kann die Videokamera auch mit der Lichtquelle feststehend ausgeführt sein, wenn die Trommel selbst traversiert.

Bezogen auf die Radialrichtung y sollte die Strahlachse der Videokamera VC zweckmäßig in einem Winkelbereich β zwischen 0° und 60° verlaufen, wobei aufgrund der besseren optischen Verhältnisse bevorzugt ein Winkel von 0! Verwendet wird.
Fallweise können auch Werte zwischen 30° und 40°bevorzugt, insbesondere von 35° verwendet werden. Im allgemeinen ist es zweckmäßig, wenn die Winkel α und β nicht gleich groß gewählt werden, weil dann die Auswertung optisch günstiger wird. Es wird der Summenwinkel (α + β) so gewählt, daß Werte um etwa 10 bis 60°, insbesondere um 35° erhalten werden.

Als Videokameras werden bevorzugt solche verwendet, die eine sehr hohe Auflösung haben, insbesondere sogenannte CCD-Kameras. Die von der Videokamera VC gelieferten Lichtinformationen werden von der Videokamera VC zu einer Recheneinheit CU weitergeleitet, in welcher die Auswertung fortlaufend durchgeführt wird und von der aus entsprechende Steuersignale an die Führungs- oder Verlegeeinrichtung FE gegeben werden, um im Sinne eines Regelkreises die optimale Führung des Wikkelgutes WM zu erreichen.

Zur Verdeutlichung der Zusammenhänge wird auf die Figur 2 Bezug genommen, wo in perspektivischer Darstellung die Verhältnisse im Bereich des Auflaufpunktes AP vergrößert dargestellt sind. Durch das schematisch angedeutete Lichtband LB der Lichtquelle LS, welches in der z-Richtung des Wickelgutes nur eine geringe Ausdehnung hat, entstehen auf den Windungen WD21 bis WD23 der oberen Lage WL2 bogenförmige Höhenprofillinien, die mit LP23, LP22 und LP21 bezeichnet sind. Die darunterliegende Wickellage WL1 mit den Windungen WD11 bis WD15 ergibt ebenfalls zwei helle Höhenprofillinien, von denen infolge der perspektivischen Darstellung nur die äußerste teilweise sichtbar und mit LP15 bezeichnet ist. Weiterhin ergibt das Lichtband LB im Bereich des Flansches FL1 eine im wesentlichen gerade verlaufende Linie LPF. Die Lage und der Verlauf dieser Höhenprofillinien kann in der Recheneinheit CU nach Figur 1 ausgewertet werden und läßt sich für eine exakte Erfassung des Wickelzustandes und die Erzeugung einer entsprechenden Regelgröße in einfacher Weise heranziehen. Die in Figur 2 gezeichneten bogenförmigen Höhenprofillinien LP21 bis LP23, LP15 und LPF sind, obwohl in der Zeichnung dunkel dargestellt, in Wirklichkeit helle Lichtreflexflecken, also Zonen hoher Lichtintensität.

In Figur 3 ist das zugehörige Grauwertbild und zwar für die xy-Ebene von Figur 1 dargestellt, welches bei der Auswertung der zeilenförmigen Abtastung der Videokamera VC erhalten wird. Die zeilenförmige Abtastung der Videokamera selbst erfolgt zweckmäßig in der x-Richtung und es werden für das Beispiel nach Figur 2 aus den hellen Höhenprofillinien LP21, LP22 und LP23 der obersten Lage WL2 die Bildsignale BD21, BD22 und BD23 nach Figur 3 erhalten. Darunterliegend sind die Bildsignale BD14 und BD15 der Höhenprofillinien LP14 und LP15 der Windungen WD14 und WD15 der darunterliegenden Lage WL1 erkennbar. Darüber hinaus ist die helle Linie BDF erfaßt, welche dem Verlauf des Flansches an dieser Stelle entspricht und auf das helle Lichtband LPF nach Figur 2 zurückgeht.

Figur 4 zeigt in der Darstellungsart von Figur 2 und 3 Fehlermöglichkeiten beim Auftrommeln. Es ist dabei angenommen, daß die Windung WD23 in einem unzulässig großen Abstand von der benachbarten Windung WD22 verläuft, d.h. zwischen den beiden Windungen ist ein Spalt, welcher mit Δx bezeichnet ist. Die Wickellage ist somit nicht mehr dicht genug aufgeschlossen und es muß eine Regelgröße erzeugt werden, welche möglichst umgehend diesen Spalt wieder beseitigt. Wie ersichtlich, ist für die äußeren, durch dicke schwarze Striche angedeuteten Höhenprofillinien und die daraus resultierenden Licht- oder Bildbögen BD21 bis BD23 der Wert von Δy jeweils etwa (d.h. im Rahmen der üblichen Durchmesserschwankungen etc.) gleich groß, d.h. es kommt hier zu keinem Aufsteigen.

Wäre dagegen die Wicklung zu eng vorgenommen worden und wäre es zu einem Aufsteigen gekommen, dann würde die letzte Windung WD23 die strichpunktiert angedeutete Position WD23* annehmen und der zugehörige Lichtbogen entsprechend der Höhenprofillinie würde den Verlauf BD23* annehmen. Der zugehörige Höhenwert Δy* würde von dem Wert Δy für die Windungen WD22 und WD23 deutlich abweichen und somit eine Fehleranzeige geben, dahingehend, daß ein Aufsteigen stattgefunden hat bzw. gerade stattfindet. Durch einen schnellen Regelvorgang und z.B. einen entsprechenden Eingriff auf die Führungseinrichtung FE nach Figur 1 kann das Wickelgut WD23* aus der gestrichelt dargestellten Lage wieder nach unten in die Ebene der Lage der Wicklungen WD21 und WD22 gebracht werden, so daß dann auch hierfür wieder der Wert Δy dem vorgegebenen Wert entspricht und keine unzulässige y-Abweichung mehr vorhanden ist.

Weiterhin ist die Größe ΔF eingezeichnet, welche den Abstand der letzten Windung WD23 vom Flansch FL1 angibt. Wenn dieser Abstand ΔF kleiner ist als der Durchmesser bzw. die Breite des Wickelgutes, dann kann es in der nächsten Windung zu einem Aufsteigen kommen, das aber keinen Fehler darstellt, weil der Flansch FL1 ohnehin erreicht ist. Um festzustellen, ob es sich um ein zulässiges oder unzulässiges Aufsteigen handelt, werden fortlaufend die Größen Δy und ΔF bestimmt und miteinander in Beziehung gesetzt, d.h. es wird jeweils untersucht, ob es sich innerhalb der äußeren Lage um eine zulässige oder unzulässige Veränderung handelt. Abgestellt wird dabei auf den Scheitelwert der Lichtbänder oder Höhenprofillinien, weil dadurch eine einfache und besonders exakte Lagebestimmung möglich ist.

Bezogen auf die Spulenachse AX wird in radialer Richtung gesehen jeweils für mindestens zwei Windungen z.B. WD22, WD23 der neuen Wickellage WL2 die Lage der Scheitelpunkte dieser Windungen bestimmt und bei einer Abweichung dieser Scheitelpunkte von einem Sollwert eine die Abweichung verringernde Nachstellung bei der Zuführung des Wickelgutes durchgeführt.

Aufgrund einer beim Aufsteigen der letzten Windung sich ergebenden Abweichung der Größe des Scheitelwertes Δy* der letzten Windung WD23* von der Größe des Scheitelwertes Δy einer vorangegangenen Windung (z.B. WD22) wird eine Nachstellung der Zuführung im Sinne einer Vergrößerung des seitlichen Abstandes von der vorletzten Windung WD22 durchgeführt und dadurch das Aufsteigen zurückgenommen.

Wenn in paralleler Richtung zur Spulenachse AX (x-Richtung) gesehen im Bereich des Auftreffpunktes AP des Wickelgutes jeweils für mindestens zwei Windungen WD22, WD23 der neuen Wickellage WL2 der Abstand der Scheitelpunkte dieser Windungen bestimmt wird, dann ergibt sich beim Auftreten eines Spaltes zwischen der vorletzten (WD22) und der letzten Windung (WD23) eine Vergrößerung des Abstandes zwischen den benachbarten Scheitelpunkten. Aus dieser Information wird eine Nachstellung der Zuführung im Sinne einer Verkleinerung des seitlichen Abstandes der letzten Windung WD23 gegenüber der vorletzten Windung WD22 durchgeführt und Δy gegen Null gebracht.

Es ist zweckmäßig, die Lage der Scheitelpunkte mehrerer benachbarter Windungen , z.B. WD21, WD22 und WD23 zu bestimmen und daraus ein Mittelwert zu bilden, der als Sollwert Δy benutzt wird.

Mit D als Kabeldurchmesser wird vorteilhaft bei einer Abweichung des Scheitelpunktes der letzten Windung WD23 in radialer Richtung (y-Richtung) von der vorangegangenen Windung WD22 jenseits eines Toleranzwertes (bevorzugt von etwa D/20) mittels der zentralen Steuereinrichtung CU ein Nachstellsignal erzeugt, welches vorteilhaft proportional zur Höhendifferenz der Scheitelpunkte und zum Kabeldurchmesser D ist, um der gemessenen Abweichung schnellstmöglich entgegenzuwirken.

Vorteilhaft wird bei einer Abweichung des Abstandes des Scheitelpunktes der letzten Windung WD23 vom Scheitelpunkt der vorangegangenen Windung WD22 (d.h. in x-Richtung) vom Sollwert D des Kabeldurchmessers jenseits eines Toleranzwertes (bevorzugt von etwa D/50) mittels der zentralen Steuereinrichtung CU ein Nachstellsignal erzeugt, welches vorteilhaft proportional zur gemessenen Abweichung vom Sollwert und zum Durchmesser D ist, um der Abweichung schnellstmöglich entgegenzuwirken.

In Figur 5 ist ein entsprechend den Figuren 2 und 3 auf eine Kabellage gerichtetes Kamerabild einer Videokamera durch eine gestrichelte Umrandung angedeutet und mit KB bezeichnet. Innerhalb dieses relativ großen Kamerabildes KB der Videokamera wird zur Verringerung der Bildauswertezeit zweckmäßig ein kleineres Auswertefenster AF vorgesehen, das punktiert angedeutet ist. Dieses Auswertefenster AF sollte mindestens 2 Windungen der äußeren Lage sowie vorteilhaft mindestens eine, besser mindestens zwei Windungen der inneren Lage umfassen, d.h. bevorzugt insgesamt 4 Windungen aus zwei unterschiedlichen Windungslagen. Vorteilhaft können auch 3 oder 4 Windungen je Lage erfaßt werden, wodurch zwar der Aufwand etwas steigt aber auch die Genauigkeit verbessert werden kann. Im Flanschbereich sollten, um möglichst frühzeitig eine Annäherung an den Flansch zu erkennen, zweckmäßig mindestens zwei Windungen der unteren Lage erfaßt werden.

In Figur 5 sind analog zu Figur 2 drei Bildbogen BD21, BD22 und BD23 von drei beleuchteten Windungen WD21 bis WD23 einer äußeren Lage dargestellt. Darüber hinaus ist ein weiterer heller Bildbogen BD15 und ein Teil eines Bildbogens BD14 der Windungen WD15 und WD14 der darunterliegenden Lage erkennbar. Die Ordinate des dargestellten Diagramms entspricht der radialen Richtung y bezogen auf die Achse AX der Kabeltrommel, während die x-Richtung parallel zur Kabeltrommelachse verläuft, d. h. in der Richtung, in der die einzelnen Windungen aneinandergereiht werden. Weiterhin ist angenommen, daß im Bereich der Windung WD23 eine Störung ST3 auftritt, z.B. in Form einer Markierung, die auf dem Kabelmantel aufgebracht ist und die einen zusätzlichen Lichtreflex erzeugt, der von der Videokamera aufgenommen wird. Innerhalb des Auswertefensters AF ist in der y-Richtung gesehen die Höhe hO als der innere (geringere) radiale Abstand angenommen, während der äußere Bereich des vom Auswertefenster AF erfaßten Teilausschnitts mit hM bezeichnet ist. Die Stelle, an welcher die Störung ST3 auftritt, ist mit hS bezeichnet, während der dem maximalen Abstand des Lichtreflexes der Windung WD23 entsprechende Entfernungswert (=Scheitelwert) mit h3 bezeichnet ist.

Der Intensitätsverlauf i der Bildpunkte in y- Richtung, d.h. in Abhängigkeit von der Höhe h, welcher aus den Abtastwerten der Videokammera erhalten wird, ist in Figur 6 dargestellt und zwar für die Position x3 entsprechend der Linie im Maximalbereich (Scheitelbereich) P23 der Windung WD23. In einer bestimmten Entfernung hS von h0 ergeben sich Intensitätswerte HPS der Störung ST3 nach Figur 5. In einer größeren Höhe bzw. Entfernung h3 tritt die Verteilung der Intensitätswerte HP23 auf. Das heißt, für die Auswertung wird in y-Richtung eine spaltenweise Betrachtung der aus der x-Abtastung erhaltenen Intensitätswerte durchgeführt.

Die Zeilen der Videokamera entsprechen der y-Richtung gemäß Figur 5, die Spalten entsprechen der x-Richtung. Dadurch vereinfacht sich das zeilenweise Abtasten der Kabelwindungen und die spaltenweise Auswertung der Intensitätswerte nach Figur 5.

Die beiden Intensitätsverteilungen HPS und HP23 unterscheiden sich in ihren Amplituden deutlich, weil die Störung ST3 nicht vom Lichtband, sondern vom Umgebungslicht beleuchtet wird und somit schwächer ist, als die eigentlichen der Kabelkontur entsprechenden Lichtreflexe BD21 bis BD23 nach Figur 5. Durch Einsatz einer Schwelle iS kann sichergestellt werden, daß Störungen entsprechend HPS ausgeblendet werden, während die durch die reflektierenden Kabeloberflächen hervorgerufen Amplitudenwerte entprechend HP23 für die weitere Auswertung zur Verfügung stehen.

Figur 7 zeigt den bereinigten (d.h. ohne Störungen) nur auf die Maxima z.B. HP23M der jeweiligen Bildpunkte der Lichtbogen abgestellten Konturverlauf, wobei die Höhe h hier analog Figur 5 die Ordinate darstellt und die Abszisse die jeweiligen Entfernungswerte quer zur Kabellängsachse. Der Punkt P23 mit der Höhe h3 weist die Entfernung x3 auf und wurde wie vorstehend beschrieben durch die Analyse der Spalte P23 im Scheitelpunkt von BD23 erhalten. Die Figuren 5 mit 7 zeigen somit insgesamt, wie Störungen unterdrückt werden können und wie aus Figur 5 ein bereinigter, exakterer (angedeutet durch die dünneren Konturlinien in Figur 7) Kontur-Kurvenverlauf entsprechend Figur 7 erhalten wird, der in weitgehend störungsfreier und damit klarer und eindeutiger Weise die äußeren Konturlinien der erfaßten Windungslagen wiedergibt.

Die Bild- oder Helligkeitsbogen BD21 bis BD23 in Figur 5 verteilen sich über den Verlauf des jeweiligen Bogens nicht gleichförmig, sondern weisen an bestimmten Stellen, z.B. auch infolge von Bedruckungen oder dergleichen ein stärkeres Reflexionsverhalten auf und ergeben so hellere Lichtreflexe. Diese sind durch die Verbreiterungen am rechten Ende der Bildbogen angedeutet. Diese an sich unerwünschten Bildbestandteile können vorteilhaft durch den Einsatz eines Hochpaßfilters weitgehend eliminiert werden und zwar bevor die weitere Auswertung der aufgenommenen Höhenprofillinien durchgeführt wird. Durch diese Vorfilterung wird ein etwa gleichmäßiger Bildverlauf erhalten, d.h. die Verbreiterungen in Figur 5 verschwinden. dargestellt ist, d. h. die zusätzlichen störenden Anteile wie z. B. BD23R sind weitgehend beseitigt. Durch diese Vorfilterung der Intensitätswerte, insbesondere mittels eines linearen Hochpaßfilters, können somit die Kantenübergänge der gesuchten Kontur verstärkt und Helligkeitsschwankungen im jeweils aufgenommenen Bild weitgehend eliminiert werden. Auf diese Weise erhält z. B. die Intensitätsverteilung HP23 in Figur 6 deutlich steilere Flanken und ermöglicht somit eine exaktere Bestimmung der Höhenwerte z.B. h3.

Aus dem (bereinigten) Konturverlauf nach Figur 7 ist nunmehr die exakte Position des jeweiligen Maximalwertes (=Scheitelwert des Scheitelpunktes) jeder der Konturen KT21 bis KT15 zu bestimmen. Hierfür können alle bekannten Verfahren zur Bestimmung von Maximalwerten eingesetzt werden, wie z. B. Differentiation, Differenzwertbestimmung aufeinanderfolgender Meßpunkte u.s.w. Nachfolgend wird diese Bestimmung des Maximalwertes unter Einsatz von Histogrammen beschrieben.

Die in Figur 7 dargestellte relative Höhe der jeweiligen aufeinanderfolgenden Konturpunkte wird in eine Liste des Konturverlaufs eingetragen, d. h. die in Figur 7 dargestellte durchgehende Kurve ist in Wirklichkeit eine Aufeinanderfolge diskreter Einzelwerte in einer Höhentabelle, und zwar jeweils korreliert mit dem zugehörigen x-Wert.

Nachdem der bereinigte Konturverlauf entsprechend Figur 7 erzeugt worden ist, wird ein kleineres Auswertefenster AF1 entsprechend Figur 8 über diesen Konturverlauf geschoben. Figur 8 zeigt die gleiche Verteilung wie Figur 7, d. h. auf der Ordinate ist die Höhe h und auf der Abszisse der Abstand x aufgetragen. Etwaige immer noch vorhandene Störungen, d. h. solche, welche durch die Maßnahmen entsprechend Figur 6 noch nicht vollständig beseitigt werden konnten, sind schematisch mit ST81 und ST82 bezeichnet. Es ist angenommen, daß das Abtastfenster, welches kontinuierlich oder schrittweise über den Konturverlauf entsprechend Figur 8 bewegt wird, im Augenblick, auf der Kontur KT21 der Windung WD21 liegt. Das Auswertefenster AF1 ist schmaler (bevorzugt ca. 0,3 - 0,7 D, vorteilhaft 0,5 D) als der Kabeldurchmesser D, um im Konturverlauf eine auf die Einzelwindung bezogene Auswertung zu gewährleisten.

Auf diese Weise wird ein Höhen-Histogramm erhalten, welches in Figur 9 dargestellt ist, wobei die Ordinate die Anzahl n der Punkte mit gleicher Höhe wiedergibt und auf der Abszisse die Höhe h aufgetragen ist. Aus der schrittweisen Abtastung des Konturverlaufes entsprechend Figur 8 ergibt sich bei der Windung WD21 die dargestellte Histogrammverteilung, die mit HD21 bezeichnet ist. Die Maxima dieser Verteilung der Höhenwerte entsprechend HD21M werden in eine Tabelle entsprechend Figur 10 eingeschrieben. Dort sind zur Verdeutlichung drei durch Kreuzchen angedeutete Maximalwerte gezeichnet, von denen der mittlere (durch Mittelwertbildung) als PD21M markiert wird und der Lage x1 des Maximuns (Scheitelpunkt der Windung WD21) entspricht. Dieser Wert x1 wird in das Diagramm entsprechend Figur 10 eingetragen bzw. in eine Tabelle eingeschrieben, wobei auf der Ordinate die Anzahl der Treffer dargestellt ist, während auf der x-Achse die entsprechenden Werte x1 bis x3 entsprechender Maxima eingetragen sind, also die Scheitelpunkte benachbarter Windungen.

Zusätzlich ist in Figur 9 für die Windung WD15 (Abtastfenster in der Position AF1*) das Histogramm HD15 eingetragen, welches aber einen niedrigeren Wert von h hat, weil es der darunterliegenden Lage WL1 zuzuordnen ist. Daraus wird der Scheitelwert x5 der Windung WD15 bestimmt.

In schematisierter Darstellung ergibt sich somit ein Verlauf der Summe der Trefferwerte nₘₐₓ, bereinigter Kurvenverlauf, wie er in Figur 10 dargestellt ist, wobei auf der Ordinate die nₘₐₓ-Werte aus Figur 9 aufgetragen sind, während die Abszisse die zugehörigen x-Werte wiedergibt. Das Maximum der Windung WD21 ist mit PD21M bezeichnet und korrespondiert mit Figur 8, welche die gleiche Abszisse (x1) aufweist. Gleiches gilt für die Windungen WD22 und WD23, wobei erkennbar ist, daß die Abstände Δx12 zwischen x1 und x2 (=Scheitelwert von WD22) sowie Δx23 zwischen x2 und x3 (=Scheitelwert von WD23) gleich groß sind, d.h. diese Windungen liegen vorschriftsmäßig aneinandergereiht nebeneinander innerhalb einer Lage. Δx12 und Δx23 entsprechen im übrigen bei korrekter Auftrommlung dem Kabeldurchmesser D, der in der zentralen Rechen- und Steuereinheit CU vorteilhaft ebenfalls gespeichert ist und mit zur Auswertung herangezogen werden kann.

Die darunterliegende Windungslage welche durch die Kontur KT15 (=Windung WD15) angedeutet ist, liefert zwar einen ähnlichen Wert für nₘₐₓ, wie durch PD15 angedeutet ist, wobei jedoch die Position x5 sich deutlich um Δx35 von der Position x3 unterscheidet, d.h. Δx35 ist wesentlich anders als die vorhergehenden Werte Δx12 und Δx23 zwischen benachbarten Windungen innerhalb der äußeren Lage WL1. Der kleinere Wert von PD14 ist als Rest der Kontur KT14 der Windung WD14 nicht relevant. Die Werte der unteren Lage WL1 sind von denen der Lage WL2 durch die unterschiedlichen Höhenwerte h1 und h2 (vgl. Figur 13) klar unterscheidbar. Für die Abstandsbestimmung im Rahmen der Überprüfung auf Wickelspalte werden nur die Windungen der aktuellen Wickellage, d.h. Scheitelwerte mit etwa gleicher Höhe (h₂), herangezogen.

Um eine kurze Auswertezeit zu erreichen, wird das jeweils neue Histogramm entsprechend Figur 9 aus dem zuletzt berechneten Histogramm bestimmt. Hierzu wird der neue Höhenwert des Pixels am Fensterende in das Histogramm eingetragen und der Höhenwert des Pixels am Fensteranfang aus dem Histogramm entfernt.

Die Speicherung der Amplitudenwerte entsprechend Figur 9 erfolgt in einer Maximum-Liste, d. h. der jeweilige Summenwert nₘₐₓ und der zugehörige Höhenwert h werden zusammen mit den x-Werten x1 bis x5 gespeichert, bzw. in ein Register eingeschrieben.

Während des Verschiebens des Auswertefensters AF1 können durch den Vergleich des Maximumverlaufs mit einer einstellbaren Schwelle nS in Figur 10 die Positionen der einzelnen Windungen (x1 bis x4) voneinander getrennt und genau bestimmt werden. Der Einfluß der Störungen ST81 und ST82 (Figur 8) bzw. der daraus resultierenden Verteilungen ST82* und ST81* (Figur 9) werden z.B. durch eine Schwelle unterdrückt, da ihre Summenwerte nₘₐₓ deutlich kleiner sind als die nₘₐₓ-Werte der Windungen.

In Figur 11 ist der bereinigte Konturverlauf entsprechend Figur 8 nochmals dargestellt, wobei auf der Ordinate die Höhe h und auf der Abszisse die Entfernung x aufgetragen ist.

Dieser Konturverlauf wird in x-Richtung abgetastet und die einzelnen Höhenwerte in ein Histogramm eingetragen. Das so erhaltene Höhenhistogramm ist in Figur 12 wiedergegeben, wo auf der Abszisse die Höhe h und auf der Ordinate Anzahl n der Bildpunkte gleicher Höhe aufgetragen ist. Neben den beiden Verteilungen ST82* und ST81* für die in Figur 11 angedeuteten Störungen ST82 und ST81 entstehen zusätzlich zwei weitere Verteilungen die mit HDH1 und HDH2 bezeichnet sind. Bei der Auswertung der einzelnen Verteilungen HDH1 und HDH2 werden zweckmäßig zur Trennung der Höhenverteilungen und zur Maximumbestimmung Schwellen eingeführt, die auf die lokalen Minima und Maxima der Verteilungen bezogen sind. Die erste dieser Schwellen SW11, die bei der Verteilung HDH1 dargestellt ist, geht aus von dem Wert n = 0 oder einem Minimalwert für n. Zugelassen für die weitere Auswertung sind nur n-Werte, welche diese Schwelle SW11 (Plus-Schwelle) überschreiten, wie dies beispielsweise durch das bei der Höhe h1 angedeutete Rechteck der Verteilung HDH1 der Fall ist. Die gleiche, hier von einem Minimalwert von n ausgehende Schwelle (Plus-Schwelle) ist bei der Verteilung HDH2 vorgesehen und mit SW21 bezeichnet. Dementsprechend überschreitet nur das bei der Höhe h2 auftretende Rechteck der Verteilung HDH2 diese Schwelle SW21.

Weiterhin ist eine Minus-Schwelle vorgesehen, die bei der Verteilung HDH1 mit SW12 bezeichnet ist. Der nachfolgende Wert n des Histogramms muß unterhalb dieser Schwelle SW12 liegen. Analog tritt die gleiche Minus-Schwelle SW22 bei der Verteilung HDH2 auf und läßt nur Werte für die weitere Auswertung zu, bei denen der nachfolgende n-Wert kleiner ist als der vorgegebene Schwellenabstand SW22. Durch den Einsatz der genannten Schwellen wird somit eine exakte Trennung der Höhenverteilungen und eine genaue Bestimmung der Maximas sichergestellt.

Die so gefundenen Höhenniveaus h1 (für die untere Lage WL1) und h2 (für die äußere Lage WL2) sind in Figur 13 in Abhängigkeit von der Koordinate x nochmals dargestellt und decken sich im wesentlichen mit den Mittelwerten der Scheitelpunkte der jeweiligen, von dem Auswertefenster erfaßten Windungen.

Figur 14 zeigt den Konturverlauf h in Abhängigkeit von x (d.h. nach dem Abarbeiten der Schritte nach Figur 5 und 6) bei Annäherung der äußeren Lage an den Flansch FL1 der Aufwickeltrommel. Es ist angenommen, daß in der äußeren Lage gegenüber den vorangegangenen Beispielen eine weitere Windung aufgebracht wurde, deren Kontur mit KT24 bezeichnet ist. In der unteren Lage ist die bisherige Windung WD15 nur noch teilweise sichtbar (KT15) und dafür ist die benachbarte, an den Flansch FL1 anstoßende Windung mit der Kontur KT16 erfaßt. Der Flansch FL1 erscheint als schräge Linie und zwar wegen der Projektion unter dem Beobachtungwinkel. Zur Erhöhung der Genauigkeit werden zweckmäßig die Positionen aller Punkte des Konturverlaufs in Abhängigkeit von ihrer Höhenposition transformiert. Zur Berechnung der Verschiebung in der x-Richtung wird die Gleichung dx = -m·hₓ verwendet, wobei m die Steigung der Flanschkontur im Bild, bezogen auf das Koordinatensystem (h, x) und hₓ die Höhe des Konturpunkts an der Position x darstellt.

Nach dieser Transformation wird ein neuer Konturverlauf (transformierter Konturverlauf) erhalten, der in Figur 15 dargestellt ist und bei welcher der Flansch nunmehr als in h-Richtung verlaufend dargestellt ist und zur Unterscheidung gegenüber Figur 14 mit FL1* bezeichnet ist. Die ebenfalls transformierten Konturverläufe sind mit KT22* bis KT16* bezeichnet. Dieser transformierte Konturverlauf wird fortlaufend erzeugt, weil nicht bekannt ist, zu welchem Zeitpunkt der Flansch im Gesichtsfeld erscheint.

Entsprechend Figur 16 werden die in Figur 15 erhaltenen Positionen in ein Histogramm eingespeichert und man erhält so ein Positions-Histogramm, welches die Flanschposition xF darstellt, wobei diese durch das Maximum des Histogramms HF1* entsprechend der transformierten Linie FL1* nach Figur 15 erhalten wird.

Bei allmählich erfolgender Annäherung an den Flansch FL1 wird somit fortlaufend erneut die Flanschposition xF bestimmt und für die weitere Steuerung des Auftrommelvorganges herangezogen.

Wie sich aus Figur 14 und Figur 15 ergibt, ist der Abstand ΔxF zwischen x4 (Scheitelpunkt einer letzten Windung WD24 von WL2 mit der Kontur KT24*) und dem Flansch F11* noch größer als der Kabeldurchmesser D. Deshalb kann weiterhin aufgetrommelt werden und zwar so lange, bis der Abstand ΔxF kleiner wird als der halbe Kabeldurchmesser. In diesem Fall berührt die letzte Windung bereits den Flansch FL1. Wenn dieser Punkt erreicht wird, kommt es zu einem "Aufsteigen" der neuen Windung, die jedoch, weil jetzt eine neue Lage angefangen wird erwünscht ist. Es handelt sich also nicht um ein fehlerhaftes Aufsteigen, wie es im Zusammenhang mit Figur 4 erläutert wurde, sondern um das erwünschte Erreichen der Flanschposition.

Nachfolgend muß dann dafür gesorgt werden, daß die Wickelrichtung die in den vorstehend beschriebenen Ausführungsbeispielen stets von links nach rechts verlaufend angenommen wurde, nunmehr von rechts nach links erfolgt, d.h. die Traversierrichtung muß gewechselt werden. Dies kann, je nach dem jeweiligen Verlege- bzw. Traversierverfahren entsprechend durchgeführt werden. Bei Verwendung eines Verlegearms oder einer Verlegehand wird diese nicht mehr wie bisher von links nach rechts bewegt sondern von rechts nach links. Wenn anstelle eines Verlegearmes mit einem als Ganzes traversierenden Aufwickler gearbeitet wird, dann muß nach dem erreichen des Flansches die Umschaltung der Traversierrichtung durchgeführt werden.

Da die erste Windung der neu angefangenen Lage zweckmäßig über die volle Länge am Flansch anliegen sollte, ist es zweckmäßig, für den Zeitraum, der benötigt wird, um diese erste Windung aufzubringen, den Traversiervorgang selbst anzuhalten. Dieses Anhalten des Traversiervorganges kann bereits bei der letzten Windung der letzten Lage erfolgen und über das Erreichen des Flansches hinausgeführt bis zum Vollenden der ersten Windung fortgesetzt werden. Es wird also vorteilhaft der Traversiervorgang im Bereich der Annäherung an den Flansch und noch eine gewisse Zeit nachher angehalten.

Figur 17 zeigt den Konturverlauf KT23 bis KT26, wobei angenommen ist, daß gegenüber Figur 14 eine weitere Windung (KT26) in der äußeren Lage aufgebracht wurde. Es ist somit eine so starke Annäherung an den Flansch erreicht worden, daß der Spalt kleiner ist als der halbe Kabeldurchmesser. Es muß somit eine neue Windungslage begonnen werden was, wie bereits beschrieben durch Anhalten und nachfolgendes Umkehren des Traversierungsvorganges eingeleitet wird.

Bei der Trommel oder Spule ergibt sich (bei gleichbleibend vorausgesetzter Fertigungsgeschwindigkeit des Kabels) je nach Lage der jeweiligen Windung bzw. des Wicklungdurchmessers eine bestimmt Anzahl von Bildern der Videokamera pro Umdrehung. Wenn der Wickeldurchmesser größer wird, wird diese Anzahl größer. Weiterhin ist zu beachten, daß durch den Einlaufpunkt des Kabels beim Durchtritt durch den Flansch (Einlaufschnecke) am Anfang des Wickelvorgangs eine Art "Unstetigkeitsstelle" erzeugt wird, die sich auch bei den weiteren Lagen - wenn auch geringfügig verflacht - zeigt. Diese "Unstetigkeitsstelle" bewirkt eine in kurzer Zeit auftretende Änderung der x-Koordinate, während sich x im üblichen Wickelbereich außerhalb dieser "Unstetigkeitsstelle" zeitlich nur sehr langsam ändert. Die Position des Kabels bzw. der jeweiligen Windung wird nach wie vor analog zu den Figuren 8-16 ermittelt, wobei Figur 18 die fortlaufende Annäherung an den Flansch zeigt. Auf der Abszisse ist der jeweilige Abstand d vom Flansch FL1 aufgetragen, d.h. bei der fortlaufenden Annäherung ergeben sich im Positionshistogramm die Verteilungen HP4 (=Aufbringen der Windung WD24), HP5 (=Aufbringen der Windung WD25) und HP6 (=Aufbringen der Windung WD24), deren Maxima jeweils um den Kabeldurchmesser D gegeneinander versetzt sind. Dabei nehmen die Abstandswerte d aufgrund der fortschreitenden Annäherung an den Flansch fortlaufend ab. Durch den Einsatz einer entsprechenden Schwelle Sp kann die Ermittlung des jeweiligen Maximums des Positionshistogramms sicher erfolgen, da durch die Schwelle Störungen unterdrückt werden.

Die "Unstetigkeitsstelle" markiert den Beginn einer neuen Windung, während dessen die nächstfolgende "Unstetigkeitsstelle" die Beendigung einer Windung angibt. Um nun unabhängig vom jeweiligen Durchmesser der jeweils aufgetragenen Lage den genauen, für eine Umdrehung benötigten Zeitraum möglichst exakt ermitteln zu können, bietet es sich an, die Anzahl der von der Fernsehkamera aufgenommenen Bilder von einer derartigen "Unstetigkeitsstelle" bis zur nachfolgenden nächsten "Unstetigkeitsstelle" zu zählen und festzuhalten. Da innerhalb einer Lage die Zahl der Bilder je Umdrehung praktisch konstant ist, steht eine Meßgröße zur Verfügung, die es erlaubt, relativ genau festzulegen, wie lange jeweils das Aufbringen einer Windung dauert. Dieser Zeitraum für das Aufbringen einer Windung ist mit besonderem Vorteil bei der Umkehrung der Traversierrichtung anwendbar, weil hier das "Aufsteigen" zugelassen wird und einfach der Traversiervorgang für eine bestimmte Zeit angehalten wird. Diese Zeit, die sich von Lage zu Lage entsprechend des Lagenumfangs ändert, wird aus der vorstehenden Wicklungszeit je Lage bestimmt und solange der Traversiervorgang angehalten.

Bei Annäherung an den Flansch kann aus der bekannten Umdrehungszeit je Windung im voraus ermittelt werden, wann die jeweils laufende Windung nicht mehr vollständig in den verbleibenden Spalt hineinpaßt, d.h. wann es zu einem gewissen zugelassenen "Aufsteigen" kommt.

Wenn der Restabstand noch relativ groß ist, z.B. bei 0,8D liegt, dann wird die nächstfolgende Windung nur sehr wenig höher liegen, als die bisherige Windungslage. Es bildet sich also dann eine erste Windung aus, die nur z. B. um etwa 0,5D höher liegt als die bisherige Lage. Infolge der sich so ausbildenden Vertiefungen würde es zu nicht mehr gleichmäßigen Wickelaufbauten im Flanschbereich kommen und es kann deshalb erforderlich sein, auf die vorhandene entsprechend abgesenkt verlaufende erste Windung eine zweite Windung aufzusetzen, um derartige Vertiefungen zu vermeiden. Die Entscheidung, ob als erste Windung bei stillstehender Traversierung nur eine Windung oder zwei Windungen aufgebracht werden, ergibt sich aus dem Zustand der letzten Wickellage im Moment der Rest-Spaltverkleinerung unter D.

Das Positionshistogramm entsprechend Figur 18, welches den Abstand der jeweiligen Windung zum Flansch zeigt, ermöglicht in einfacher Weise die Vorherbestimmung der vorstehend beschriebenen Aufsteige-Problematik im Flanschbereich.

Wenn in Figur 17 somit der Flansch im Auswertefenster entsprechend AF1 in Figur 8 mehrfach hintereinander erkannt wird, so ist klar, daß eine Annäherung an den Flansch erfolgt und ab diesem Zeitpunkt wird der Abstand des auflaufenden Kabels zum Flansch in ein Positionshistogramm nach Figur 18 eingetragen. Wenn der Abstand des auflaufenden Kabels zur Position der Flansches FL1 gleich wird dem Durchmesser des Kabels, dann kommt es zu einer Berührung zwischen dem auflaufenden Kabel und dem Flansch.

Wenn der aus Figur 18 leicht zu bestimmende Abstand d vom Flansch kleiner wird als der Kabeldurchmesser D, dann kommt es zu einer Umkehrung des Verlegevorgangs, d. h. die nächste Lage wird in der umgekehrten Richtung auf die vorangegangene aufgelegt. Gleichzeitig verändern sich die Werte von h in entsprechender Weise und der vorstehend beschriebene Prozeß entsprechend den Figuren 5 bis 18 wird erneut durchlaufen.

Figur 19 zeigt in schematischer Darstellung den Grundaufbau einer Kabelverlege-Einrichtung entsprechend der Erfindung. Die Kabeltrommel SP kann zur Traversierung zwischen zwei Anschlägen AS1 und AS2 verschoben werden, wobei sie gleichzeitig um die Achse AX rotiert (die entsprechenden Antriebs- und Verstellmittel sowie die Steuerung sind hier nicht dargestellt). Hierfür werden handelsübliche Aufwickeleinrichtungen in der Fertigung eingesetzt, die auch nachträglich entsprechend der Erfindung aufgerüstet werden können. Diese Art der Verlegung hat den Vorteil, daß mit einem weitgehend im Raum feststehenden Auflaufpunkt des jeweiligen Kabels gearbeitet werden kann. Die Regelung der Querverschiebung der Kabeltrommel SP wird von einer zentralen Steuereinrichtung CU aus durchgeführt. Die mechanisch Vorspannung des auflaufenden, hier nicht dargestellten Kabel, wird mittels eines Tänzers DSC eingestellt, dessen Spannung ebenfalls von der zentralen Steuereinrichtung CU her beeinflußt werden kann.

Die Beleuchtung des jeweiligen Auflaufpunktes erfolgt durch das Licht eines Lasers LSA, dessen Ausrichtung ebenfalls von der Zentralen Steuereinheit CU gesteuert wird. Weiterhin ist eine zentrale Stromversorgung PSU vorgesehen, welche die einzelnen Teile mit der notwendigen Versorgungsspannung bedient, wobei von einem Steuerpanel STP aus die Steuerung der verschiedenen Abläufe durchgeführt werden kann.

Eine oder mehrere Videokameras VC werden über ein Steuerelektronik CTE angesteuert und sie liefern ihr Videosignal an die Zentrale Steuereinheit CU, in welcher die Auswertung entsprechend den Figuren von 5 bis 19 durchgeführt wird. Die Steuereinheit CU steuert weiterhin die verschiedenen Servoantriebe, z. B. für die Fokussierung der Laser-/Kamera-Achse FCA und für die Feinverstellung der Führungseinrichtung FE der jeweils auflaufenden Windung WM, um einen gleichmäßigen Verlegevorgang bzw. die Abkehr von der Spulenwand bei Erreichung des Seitenflansches durchzuführen. Diese Feinverschiebung erfolgt beispielsweise mittels einer Führungsgabel oder einer Hülse ("Kabelhand") in welcher das jeweilige Kabel mit seiner auflaufenden Windung WM geführt ist, wobei hier nur kleine, jedoch sehr schnelle Verschiebungen durchzuführen sind. Auf einer Anzeigeeinrichtung LCD, z. B. einem Videobildschirm, werden der jeweilige Zustand der auflaufenden Windungslage und/oder die Konturverläufe, entsprechend den Figuren 5 bis 18, dargestellt.

In Figur 20 ist die Spule SP in Form einer Kabeltrommel an einem Rahmen RAA gehalten, der langsam entsprechend der Wickelrichtung fortlaufend verschoben wird und zwar parallel zur Trommelachse AX. Weiterhin ist auf der Oberfläche der Windungen das schmale, vorzugsweise farbige, Lichtband LBD zu erkennen, wobei im vorliegenden Beispiel angenommen ist, daß die gesamte Breite der Spule SP von einem entsprechenden schmalen Lichtband beleuchtet wird. Bei der gerade auflaufenden Windung ist, wie aus dem Verlauf des Lichtbandes LBD erkenntlich ist gerade ein Fehler aufgetreten (= Spalt ΔX zur benachbarten Windung), was einen entsprechenden Korrekturvorgang auslösen soll. Da der Rahmen RAA mit der gesamten Kabeltrommel SE in einer gleichmäßigen Geschwindigkeit längs der Achse AX bewegt wird, ist dieser nicht geeignet, kurzfristige und schnelle Änderungen beim Legevorgang vorzunehmen. Hierzu dient die Führungseinrichtung FE, die im vorliegenden Fall zwei Rollen RL1 und RL2 enthält, welche das Wickelgut WM fingerartig zwischen sich einschließen und dieses exakt führen. Durch eine rasche Bewegung entsprechend dem Pfeil PE1 kann der Anschluß zwischen der letzten Windung und der gerade aufzubringenden Windung soweit wieder hergestellt werden, daß der Spalt ΔX wieder verschwindet. Vom Auftreten eines Fehlers bis zu dessen Korrektur durch die Nachstellung des Wickelgutes mittels der Feinverschiebung sollte zweckmäßig nur einen Drehwinkelbereich von unter 20 Grad, vorzugsweise unter 5 Grad durchlaufen worden sein.

Würde es zu einem Aufsteigen kommen (vgl. Figur 4), dann würde die Führungseinrichtung FE in Richtung des Pfeiles PE1 bewegt und dadurch das Aufsteigen wieder beseitigt. Die Führungseinrichtung FE arbeitet also sehr schnell, so daß nur geringe Umlaufwinkel in Richtung des Wickelumfanges durchlaufen werden, bevor die Führungseinrichtung FE korrigierend eingreift.

In Figur 21 läuft das Wickelgut WM über verschiedene Umlenkrollen UR1 bis UR3 zu und gelangt schließlich über die Führungseinrichtung FE zur Aufwickeltrommel bzw. -spule SP. Die verschiedenen Umlenkrollen UR1 bis UR3 sind an einem Support SUP befestigt, der im wesentlichen in vertikaler Richtung verläuft. Schräg hierzu ist Führungsarm FAR vorgesehen, an dessen unterem Ende über einen Ausleger AFE und einen Querarm FEA die Führungseinrichtung FE gehalten ist. Diese Führungseinrichtung FE bewirkt die in Zusammenhang mit Figur 20 beschriebene Feineinstellung, wie durch den Doppelpfeil angedeutet ist. Der Ausleger AFE ist über eine Führungshülse HLS2 am Führungsarm FAR gehalten und kann so längs dessen Achse bei zunehmender Wickelhöhe nach oben verschoben werden, damit die Führungskorrektur möglichst schnell und exakt durchgeführt werden kann. Weiterhin ist an dem Führungsarm FAR ein Ausleger ALA vorgesehen, der in einem größeren Abstand von der Spule SP angeordnet ist. Dieser Auslegerarm ALA ist ebenfalls in Längsrichtung der Führung FAR durch eine Führungshülse HLS1 verschiebbar gehalten und trägt die Lichtquelle LS (Laserlicht), welche ihren Strahl auf die äußere Windungslage richtet. Weiterhin ist am Ende dieses Auslegerarmes ALA die Videokamera VC angebracht, deren Erfassungsbereich auf die Reflexzonen des hier nicht sichtbaren Lichtbandes gerichtet ist.

## Patentansprüche

1. Verfahren zum Aufwickeln von strangförmigem Wickelgut (WM) auf eine Spule (SP), wobei das Wickelgut (WM) fortlaufend zugeführt wird, und wobei durch mindestens eine Videokamera (VC) die Lage des Wickelgutes (WM) beobachtet und aufgezeichnet wird und die so erhaltenen Daten über die Bewicklung einer Recheneinheit (CU) zuleitet werden, die eine entsprechende Nachstellung der Zuführung des Wickelgutes veranlaßt,
**dadurch gekennzeichnet,**
**daß** bezogen auf die Spulenachse (AX) in radialer Richtung gesehen jeweils für mindestens zwei Windungen (WD22, WD23) der neuen Wickellage (WL2) die Lage der Scheitelpunkte dieser Windungen bestimmt wird und daß bei einer Abweichung dieser Scheitelpunkte von einem Sollwert eine die Abweichung (ΔX; Δy) verringernde Nachstellung bei der Zuführung des Wickelgutes durchgeführt wird.

2. Verfahren nach Anspruch 1,
**dadurch gekennzeichnet,**
**daß** auf Grund einer beim Aufsteigen der letzten Windung in radialer Richtung bezogen auf die Spulenachse (AX) sich ergebenden Abweichung der Größe des Scheitelwertes der letzten Windung (WD23) in radialer Richtung bezogen auf die Spulenachse (AX) von der entsprechenden Größe des Scheitelwertes einer vorangegangenen Windung (WD22) eine Nachstellung der Zuführung im Sinne einer Vergrößerung des seitlichen Abstandes von der vorletzten Windung (WD22) durchgeführt wird.

3. Verfahren nach Anspruch 1 oder 2,
**dadurch gekennzeichnet,**
**daß** in paralleler Richtung zur Spulenachse (AX) gesehen im Bereich des Auftreffpunktes (AP) des Wickelgutes jeweils für mindestens zwei Windungen (WD22, WD23) der neuen Wickellage (WL2) der Abstand der Scheitelpunkte dieser Windungen bestimmt wird und daß auf Grund einer beim Auftreten eines Spaltes (ΔX) zwischen der vorletzten (WD22) und der letzten Windung (WD23) sich ergebenden Vergrößerung des Abstandes zwischen den benachbarten Scheitelwerten eine Nachstellung der Zuführung im Sinne einer Verkleinerung des seitlichen Abstandes der letzten Windung (WD23) gegenüber der vorletzten Windung (WD22) durchgeführt wird.

4. Verfahren nach einem der vorhergehenden Ansprüche,
**dadurch gekennzeichnet,**
**daß** durch die der Beobachtung dienende Videokamera (VC) der Zustand der Lage des wickelgutes im Bereich des Auftreffpunktes (AP) bestimmt wird, wo das Wickelgut (WM) auf die darunterliegende Wickellage (WL1) trifft.

5. Verfahren nach einem der vorhergehenden Ansprüche,
**dadurch gekennzeichnet,**
**daß** vom Auftreten eines Fehlers bis zu dessen Korrektur durch die Nachstellung vom Wickelgut (WM) ein Winkelbereich von unter 20 Grad, vorzugsweise unter 5 Grad durchlaufen worden ist.

6. Verfahren nach einem der vorhergehenden Ansprüche,
**dadurch gekennzeichnet,**
**daß** die Nachstellung mittels einer das Wickelgut erfassenden Führungseinrichtung (FE) durchgeführt wird.

7. Verfahren nach einem der vorhergehenden Ansprüche,
**dadurch gekennzeichnet,**
**daß** das Wickelgut (WM) im Bereich des Auftreffpunktes (AP) durch ein, vorzugsweise quer zur Aufwickelrichtung verlaufendes, Lichtband (LB) beleuchtet wird.

8. Verfahren nach einem der vorhergehenden Ansprüche,
**dadurch gekennzeichnet,**
**daß** Störungen im Oberflächenbereich der Windungen durch Filter und/oder Schwellen bei der Signalauswertung ausgeblendet werden.

9. Verfahren nach einem der vorhergehenden Ansprüche,
**dadurch gekennzeichnet,**
**daß** durch eine spaltenmäßige verarbeitung der zeilenmäßig gewonnenen Abtastwerte ein bereinigter, den Oberflächenverlauf der Windungen entsprechender Konturverlauf gewonnen wird (Fig. 7).

10. Verfahren nach einem der vorhergehenden Ansprüche,
**dadurch gekennzeichnet,**
auch der Scheitelpunkt mindestens einer Windungen der darunterliegenden Lage (WL1) bestimmt wird.

11. Verfahren nach einem der vorhergehenden Ansprüche,
**dadurch gekennzeichnet,**
**daß** die Lage der Scheitelpunkte mehrerer benachbarter Windungen (WD21,WD22,WD23) bestimmt und daraus ein Mittelwert gebildet wird, der als Sollwert benutzt wird.

12. Verfahren nach einem der vorhergehenden Ansprüche,
**dadurch gekennzeichnet,**
**daß** bei einer Abweichung des Scheitelpunktes der letzten Windung (WD23) in radialer Richtung (y-Richtung) um mehr als einen Toleranzwert, vorzugsweise um mehr als D/20, vom Sollwert mittels der zentralen Steuereinrichtung (CU) ein Nachstellsignal erzeugt wird, welches der gemessenen Abweichung vom Sollwert entgegenwirkt.

13. Verfahren nach einem der vorhergehenden Ansprüche,
**dadurch gekennzeichnet,**
**daß** bei einer Abweichung des seitlichen Abstandes des Scheitelpunktes der letzten Windung (WD23) vom Scheitelpunkt der vorangegangenen Windung (x-Richtung) um mehr als einen Toleranzwert, vorzugsweise um mehr als D/50, vom Sollwert D des Kabeldurchmessers mittels der zentralen Steuereinrichtung (CU) ein Nachstellsignal erzeugt wird, welches der gemessenen Abweichung vom Sollwert entgegenwirkt.

14. Verfahren nach einem der vorhergehenden Ansprüche,
**dadurch gekennzeichnet,**
**daß** die Beobachtung auch im Flanschbereich (FL) durchgeführt wird.

15. Verfahren nach Anspruch 14,
**dadurch gekennzeichnet,**
**daß** bei Annäherung an den Flansch (FL) der Abstand (ΔXF) der letzten Windung (WD24) vom Flansch (FL) fortlaufend bestimmt wird.

16. Einrichtung zum Aufwickeln von strangförmigem Wickelgut (WM) auf eine Spule (SP), bei der das Wickelgut (WM) über eine Führungseinrichtung (FE) zugeführt wird, welche die Wikkellage des Wickelgutes (WM) auf der Spule (SP) so verändert, daß eine möglichst gleichmäßige Bewicklung stattfindet unter Verwendung einer Videokamera (VC) für die Beobachtung der Wickellage, welche die von ihr ermittelten Daten über die Lage der Wicklung einer Recheneinheit (CU) zuführt, welche eine entsprechende Nachstellung der Führungseinrichtung (FE) veranlaßt,
**dadurch gekennzeichnet,**
**daß** eine Lichtquelle (LS) vorgesehen ist, die ein Lichtband zumindest auf Teilen der letzten Wickellage (WL2) erzeugt und
**daß** die der Beobachtung dienende Videokamera (VC) so angeordnet ist, daß sie den Zustand der beleuchteten Wickellage etwa im Bereich des Auftreffpunktes (AP) bestimmt, wo das Wickelgut (WM) auf die darunterliegende Wickellage (WL1) trifft, und die Recheneinheit (CU) derart ausgebildet ist, daß durch die Recheneinheit jeweils für mindestens zwei Windungen (WD22, WD23) der neuen Wickellage (WL2) eine Auswertung hinsichtlich der Lage der Scheitelpunkte dieser Windungen in radialer Richtung der Spule gesehen durchgeführt wird und bei einer Abweichung dieser Scheitelpunkte von einem Sollwert eine die Abweichung (ΔX; Δy) verringernde Nachstellung der Führungseinrichtung (FE) veranlaßt wird.

17. Einrichtung nach Anspruch 16,
**dadurch gekennzeichnet, daß**
eine Strahlachse der Videokamera (VC) in einem ersten in Umfangsrichtung der Spule angeordneten Winkel (β) zu einer radialen Richtung der Spule (y) und eine Strahlachse der Lichtquelle (LS) in einem zweiten in Umfangsrichtung der Spule angeordneten Winkel (α) zu der radialen Richtung der Spule (y) angeordnet sind und der erste und zweite Winkel einen Summenwinkel (α + β) bilden, der Werte um 10° bis 60° annimmt.

## Claims

1. Method for winding strand-shaped winding material (WM) onto a coil (SP), the winding material (WM) being supplied continuously and the position of the winding material (WM) being observed by means of at least one video camera (VC) and recorded, and the data about the winding obtained in this way being fed to a computing unit (CU), which makes an appropriate readjustment of the supply of the winding material, **characterized in that**, in relation to the coil axis (AX), as viewed in the radial direction, in each case for at least two turns (WD22, WD23) of the new winding layer (WL2), the position of the vertices of these turns is determined, and that, in the event of a deviation of these vertices from a desired value, a readjustment in the supply of the winding material which reduces the deviation (ΔX; Δy) is made.

2. Method according to Claim 1, **characterized in that**, on the basis of a deviation of the magnitude of the peak value of the last turn (WD23) in the radial direction relative to the coil axis (AX), which results in the radial direction as the last turn rises relative to the coil axis (AX), from the corresponding magnitude of the peak value of a preceding turn (WD22), a readjustment of the supply with the effect of enlarging the lateral spacing from the last but one turn (WD22) is made.

3. Method according to Claim 1 or 2, **characterized in that**, as viewed in the direction parallel to the coil axis (AX) in the region of the arrival point (AP) of the winding material, in each case for at least two turns (WD22, WD23) of the new winding layer (WL2), the spacing of the vertices of these turns is determined, and **in that**, on the basis of an enlargement in the spacing between the adjacent peak values, which results in the event of the occurrence of a gap (ΔX) between the last but one turn (WD22) and the last turn (WD23), a readjustment of the supply with the effect of reducing the lateral spacing of the last turn (WD23) with respect to the last but one turn (WD22) is made.

4. Method according to one of the preceding claims, **characterized in that**, by means of the video camera (VC) used for the observation, the state of the position of the winding material is determined in the region of the arrival point (AP) where the winding material (WM) abuts the winding layer (WL1) lying underneath.

5. Method according to one of the preceding claims, **characterized in that**, from the occurrence of a fault until its correction by the readjustment of the winding material (WM), an angular range of less than 20 degrees, preferably less than 5 degrees, has been passed through.

6. Method according to one of the preceding claims, **characterized in that** the readjustment is carried out by means of a guide device (FE) that grips the winding material.

7. Method according to one of the preceding claims, **characterized in that** the winding material (WM) in the region of the arrival point (AP) is illuminated by means of a band of light (LB) which preferably runs transversely with respect to the winding direction.

8. Method according to one of the preceding claims, **characterized in that** disturbances in the surface region of the turns are masked out by filters and/or thresholds during the signal evaluation.

9. Method according to one of the preceding claims, **characterized in that**, by means of column by column processing of the sample values obtained line by line, a corrected course of the contour corresponding to the course of the surface of the turns is obtained (Fig. 7).

10. Method according to one of the preceding claims, **characterized in that** the vertex of at least one of the turns of the layer (WL1) lying underneath is also determined.

11. Method according to one of the preceding claims, **characterized in that** the position of the vertices of a plurality of adjacent turns (WD21, WD22, WD23) is determined and these are used to form an average which is used as the desired value.

12. Method according to one of the preceding claims, **characterized in that**, in the event of a deviation of the vertex of the last turn (WD23) in the radial direction (y direction) by more than a tolerance value, preferably by more than D/20, from the desired value, a readjustment signal which counteracts the measured deviation from the desired value is generated by means of the central control device (CU).

13. Method according to one of the preceding claims, **characterized in that**, in the event of a deviation of the lateral spacing of the vertex of the last turn (WD23) from the vertex of the preceding turn (x direction) by more than a tolerance value, preferably by more than D/50, from the desired value D of the cable diameter, a readjustment signal which counteracts the measured deviation from the desired value is generated by means of the central control device (CU).

14. Method according to one of the preceding claims, **characterized in that** the observation is also carried out in the flange region (FL).

15. Method according to Claim 14, **characterized in that**, in the event of an approach to the flange (FL), the distance (ΔXF) of the last turn (WD24) from the flange (FL) is determined continuously.

16. Device for winding strand-shaped winding material (WM) onto a coil (SP), in which the winding material (WM) is supplied over a guide device (FE) which changes the winding position of the winding material (WM) on the coil (SP) in such a way that the most uniform winding possible takes place, using a video camera (VC) for the observation of the winding position, which feeds the data determined by it about the position of the winding to a computing unit (CU), which makes an appropriate readjustment of the guide device (FE), **characterized in that** a light source (LS) is provided, which produces a band of light at least on parts of the last winding layer (WL2), and **in that** the video camera (VC) used for the observation is arranged in such a way that it determines the state of the illuminated winding layer approximately in the region of the arrival point (AP), where the winding material (WM) abuts the winding layer (WL1) lying underneath, and the computing unit (CU) is designed in such a way that, by means of the computing unit, in each case for at least two turns (WD22, WD23) of the new winding layer (WL2), an evaluation with regard to the position of the vertices of these turns, as viewed in the radial direction of the coil, is carried out and, in the event of a deviation of these vertices from a desired value, a readjustment of the guide device (FE) which reduces the deviation (ΔX; Δy) is made.

17. Device according to Claim 16, **characterized in that** a beam axis of the video camera (VC) is arranged at a first angle (β) arranged in the circumferential direction of the coil with respect to a radial direction of the coil (y), and a beam axis of the light source (LS) is arranged at a second angle (α) arranged in the circumferential direction of the coil with respect to the radial direction of the coil (y), and the first and second angles form a total angle (α + β) which assumes values of around 10° to 60°.

## Revendications

1. Procédé pour enrouler sur une bobine (SP) un produit (WM) à enrouler sous forme de toron, le produit (WM) à enrouler étant alimenté en continu, et la position du produit (WM) à enrouler étant observée et enregistrée par au moins une caméra (VC) vidéo et les données ainsi obtenues sur l'opération d'enroulement étant apportées à une unité (CU) de calcul qui déclenche un réajustement correspondant de l'alimentation du produit à enrouler,
**caractérisé en ce qu'**on détermine, considéré en direction radiale relativement à l'axe (AX) de la bobine, la position des sommets des spires pour respectivement au moins deux spires (WD22, WD23) de la nouvelle couche (WL2) d'enroulement, et **en ce que**, dans le cas d'un écart de ces sommets par rapport à une valeur de consigne, on effectue un réajustement de l'alimentation du produit à enrouler qui réduit l'écart (ΔX ; Δy).

2. Procédé suivant la revendication 1, **caractérisé en ce que**, sur la base d'un écart obtenu - en direction radiale relativement à l'axe (AX) de la bobine - lors de l'élévation de la dernière spire, à savoir un écart du montant de la valeur de sommet de la dernière spire (WD23), en direction radiale relativement à l'axe (AX) de la bobine, par rapport au montant correspondant de la valeur de sommet d'une spire précédente (WD22), on effectue un réajustement de l'alimentation au sens d'une augmentation de la distance latérale par rapport à l'avant-dernière spire (WD22).

3. Procédé suivant la revendication 1 ou 2, **caractérisé en ce qu'**on détermine, considéré en direction parallèle à l'axe (AX) de la bobine, la distance entre les sommets des spires dans la région du point (AP) d'incidence du produit à enrouler pour respectivement au moins deux spires (WD22, WD23) de la nouvelle couche (WL2) d'enroulement, et **en ce que**, sur la base d'une augmentation de la distance entre les valeurs de sommet voisines qui est obtenue lors de l'apparition d'un espacement (ΔX) entre l'avant-dernière spire (WD22) et la dernière spire (WD23), on effectue un réajustement de l'alimentation au sens d'une diminution de la distance latérale de la dernière spire (WD23) par rapport à l'avant-dernière spire (WD22).

4. Procédé suivant l'une des revendications précédentes, **caractérisé en ce que** la caméra (VC) vidéo servant à l'observation détermine l'état de la position du produit à enrouler dans la région du point (AP) d'incidence où le produit (WM) à enrouler arrive sur la couche (WL1) d'enroulement sous-jacente.

5. Procédé suivant l'une des revendications précédentes, **caractérisé en ce qu'**une plage angulaire inférieure à 20 degrés, de préférence inférieure à 5 degrés, a été parcourue par le produit (WM) à enrouler entre l'apparition d'une erreur et sa correction par le réajustement.

6. Procédé suivant l'une des revendications précédentes, **caractérisé en ce que** le réajustement est effectué au moyen d'un équipement (FE) de guidage embrassant le produit à enrouler.

7. Procédé suivant l'une des revendications précédentes, **caractérisé en ce que** le produit (WM) à enrouler est, dans la région du point (AP) d'incidence, éclairé par une bande (LB) de lumière s'étendant de préférence transversalement à la direction d'enroulement.

8. Procédé suivant l'une des revendications précédentes, **caractérisé en ce que** des perturbations dans la région de surface des spires sont supprimées par des filtres et/ou des seuils lors de l'interprétation des signaux.

9. Procédé suivant l'une des revendications précédentes, **caractérisé en ce que**, par un traitement par colonnes des valeurs de balayage obtenues par lignes, on obtient une allure de contour épurée, correspondant à l'allure de la surface des spires (figure 7).

10. Procédé suivant l'une des revendications précédentes, **caractérisé en ce qu'**on détermine également le sommet d'au moins une des spires de la couche (WL1) sous-jacente.

11. Procédé suivant l'une des revendications précédentes, **caractérisé en ce qu'**on détermine la position des sommets de plusieurs spires (WD21, WD22, WD23) voisines, et on en forme une valeur moyenne qui est utilisée comme valeur de consigne.

12. Procédé suivant l'une des revendications précédentes, **caractérisé en ce que**, dans le cas d'un écart du sommet de la dernière spire (WD23), en direction radiale (direction y), de plus d'une valeur de tolérance, de préférence de plus de D/20, par rapport à la valeur de consigne, on produit au moyen de l'équipement (CU) central de commande un signal de réajustement qui s'oppose à l'écart mesuré par rapport à la valeur de consigne.

13. Procédé suivant l'une des revendications précédentes, **caractérisé en ce que**, dans le cas d'un écart de la distance latérale entre le sommet de la dernière spire (WD23) et le sommet de la spire précédente (direction x) de plus d'une valeur de tolérance, de préférence de plus de D/50, par rapport à la valeur D de consigne du diamètre du câble, on produit au moyen de l'équipement (CU) central de commande un signal de réajustement qui s'oppose à l'écart mesuré par rapport à la valeur de consigne.

14. Procédé suivant l'une des revendications précédentes, **caractérisé en ce que** l'observation est effectuée également dans la région de la joue (FL).

15. Procédé suivant la revendication 14, **caractérisé en ce que**, lorsqu'on se rapproche de la joue (FL), on détermine en continu la distance (ΔXF) entre la dernière spire (WD24) et la joue (FL).

16. Dispositif pour enrouler sur une bobine (SP) un produit (WM) à enrouler sous forme de toron, selon lequel le produit (WM) à enrouler est alimenté au moyen d'un équipement (FE) de guidage, qui modifie la couche d'enroulement du produit (WM) à enrouler sur la bobine (SP) de façon que s'effectue un enroulement le plus uniforme possible, en utilisant une caméra (VC) vidéo pour l'observation de la couche d'enroulement, caméra qui apporte les données qu'elles déterminent sur la position de l'enroulement à une unité (CU) de calcul qui déclenche un réajustement correspondant de l'équipement (FE) de guidage,
**caractérisé en ce qu'**il est prévu une source (LS) lumineuse qui produit une bande de lumière sur au moins des parties de la dernière couche (WL2) d'enroulement, et **en ce que** la caméra NC) vidéo servant à l'observation est disposée de telle sorte qu'elle détermine l'état de la couche d'enroulement éclairée environ dans la région du point (AP) d'incidence où le produit (WM) à enrouler arrive sur la couche (WL1) d'enroulement sous-jacente, et l'unité (CU) de calcul est conçue de telle sorte que, par l'unité de calcul, on effectue pour respectivement au moins deux spires (WD22, WD23) de la nouvelle couche (WL2) d'enroulement une évaluation de la position des sommets de ces spires, considéré dans la direction radiale de la bobine, et dans fe cas d'un écart de ces sommets par rapport à une valeur de consigne, on déclenche un réajustement de l'équipement (FE) de guidage qui réduit l'écart (ΔX ;Δy).

17. Dispositif suivant la revendication 16, **caractérisé en ce qu'**un axe de rayons de la caméra (VC) vidéo est disposé sous un premier angle (β), disposé dans la direction du pourtour de la bobine, par rapport à une direction radiale (y) de la bobine, et un axe de rayons de la source (LS) lumineuse est disposé sous un deuxième angle (α), disposé dans la direction du pourtour de la bobine, par rapport à la direction radiale (y) de la bobine, et le premier et le deuxième angles forment un angle (α + β) cumulé qui prend des valeurs allant de 10° à 60°.
